# EUROPÄISCHE PATENTSCHRIFT

(11) **EP 2 057 511 B1**
(45) Veröffentlichungstag und Bekanntmachung des Hinweises auf die Patenterteilung: **04.12.2013**
(21) Anmeldenummer: 07817470.3
(22) Anmeldetag: 30.08.2007
(51) Int. Cl.: G04B 37/00, G04B 37/22

(54) **UHRENGEHÄUSE**
WATCH CASE
BOÎTIER DE MONTRE

(30) Priorität: 01.09.2006 DE 202006013444 U
(43) Veröffentlichungstag der Anmeldung: 13.05.2009
(73) Patentinhaber: Franz, Elisabeth, 92266 Ensdorf (DE)
(72) Erfinder: Franz, Elisabeth, 92266 Ensdorf (DE)
(74) Vertreter: Graf Glück Kritzenberger
(86) Internationale Anmeldenummer: PCT/DE2007/001549
(87) Internationale Veröffentlichungsnummer: WO 2008/025347

(56) Entgegenhaltungen:
- DE-A1- 3 740 043
- DE-U1- 9 301 222
- JP-A- 61 023 989
- US-A- 811 324
- US-A- 1 089 866
- US-A- 4 835 750

## Beschreibung

Die Erfindung betrifft einen Gitterrohrrahmen zur Aufnahme zumindest eines Uhrwerks gemäß dem Oberbegriff des Patentanspruches 1.

Uhren, insbesondere Armbanduhren weisen jeweils ein Uhrengehäuse auf, in welchem sich das Uhrwerk und weitere Bauteile befinden. Das jeweilige Uhrengehäuse wird überlicherweise mittels eines Armbandes am Handgelenk des Besitzers befestigt.

Bekannt sind Uhrengehäuse unterschiedlichster Ausbildung, insbesondere Größe, Form und Farbe. Auch können diese aus unterschiedlichsten Materialien, insbesondere Metall oder Kunststoff hergestellt sein. Bei einer Vielzahl von Armbanduhren besteht das Uhrengehäuse aus einem geschlossenen Rahmen, welcher an der zum Träger gewandten Gehäuseoberseite zumindest einen transparenten Gehäuseabschnitt aufweist. In das Uhrengehäuse wird vorzugsweise über eine an der Gehäuseunterseite vorgesehene Öffnung oder Aufnahme das Uhrwerk in das Uhrengehäuse eingeführt und mit einem Deckel verschlossen. Das Zifferblatt des Uhrwerkes ist somit über das den transparenten Gehäuseabschnitt für den Träger sichtbar.

Aus der Druckschrift JP 61023989 A ist ein Gehäuse für eine Armbanduhr bekannt. Das Gehäuse setzt sich aus vier balkenartigen Gehäuseelementen zusammen, die in den Randbereichen jeweils eine Ausklinkung aufweisen, sodass die Gehäuseelemente verzahnt ineinander greifen und ein rahmenförmiges Uhrengehäuse ausbilden.

Die Druckschrift US 4,835,750 offenbart eine Schutzabdeckung für eine Armbanduhr. Diese Schutzabdeckung weist ein kreisringförmiges Mittelelement und seitlich an gegenüberliegenden Seiten abstehende Halteabschnitte auf, wobei zwischen dem kreisringförmigen Mittelabschnitt und den Halteabschnitten Ausnehmungen gebildet sind, um das Uhrenband durchzuführen und damit die Schutzabdeckung auf dem Uhrengehäuse zu fixieren.

Die Druckschrift DE 37 40 043 A1 offenbart eine Armbanduhr. Die Uhr weist ein klassisches Uhrengehäuse auf, das aus einem umlaufenden massiven Gehäuserahmen gebildet wird. An der Oberseite des Gehäuses ist eine spangenartige Rippe vorgesehen, mittels der das Uhrengehäuse oberseitig in zwei Bereiche unterteilt wird.

Die Druckschrift US 1,089,866 offenbart einzelne Uhrwerksteile oder -rädchen, welche zwischen zwei, über Pfeiler und Hülsen miteinander verbundenen Platten angordnet sind.

Ferner offenbart die Druckschrift DE 93 01 222 U 1 eine Deckglasuhr. Eine derartige Deckglasuhr zeichnet sich dadurch aus, dass das Uhrenglas und das Uhrengehäuse aus einem Stück Glas oder einem anderen transparenten, festen Werkstoff hergestellt sind.

Nachteilig weist ein Großteil derartiger Uhrengehäuse ein relativ hohes Gewicht auf und ist somit unangenehm zu tragen. Auch sind derartige Uhrengehäuse im Hinblick auf das äußere Erscheinungsbild nur geringfügig variabel und können hinsichtlich Ihres Funktionsumfanges nachträglich kaum erweitert bzw. an benutzerindividuelle Wünsche angepaßt werden.

Ferner sind aus dem Bereich der Fahrzeugtechnik so genannte Rohrahmenchassis bekannt, welche als Rahmenunterkonstruktion eines Fahrzeugrahmens eines Sportwagens oder Motorrades vorgesehen werden. Diese bestehen aus einzelnen, miteinander verbundenen rohrförmigen Rahmenelementen.

Aufgabe der vorliegenden Erfindung ist es, einen Gitterrohrrahmen zur Aufnahme zumindest eines Uhrwerks bereitzustellen, welcher ein geringes Gewicht aufweist und eine benutzerindividuelle Anpassung sowohl der äußeren Erscheinungsform als auch des Funktionsumfanges einer Uhr ermöglicht. Die Aufgabe wird durch die kennzeichnenden Merkmale des Patentanspruches 1 gelöst.

Der wesentliche Aspekt des erfindungsgemäßen Gitterrohrrahmens ist darin zu sehen, dass der Gitterrohrrahmen aus mehreren rohrförmigen Rahmenelementen aufgebaut ist, wobei der Gitterrohrrahmen zumindest eine Ausnehmung zur Aufnahme des zumindest einen als darin einsetzbares Uhrenmodul ausgebildeten Uhrwerkes aufweist. Besonders vorteilhaft weist ein derartiger Gitterrohrrahmen ein

geringes Gewicht auf und kann mit unterschiedlichen auf dem Gitterrohrrahmen aufliegenden Gehäuseelementen hinsichtlich des optischen Erscheinungsbildes benutzerindividuell angepaßt werden. Darüber hinaus können in ein und denselben Gitterrohrrahmen unterschiedliche Uhrwerke bzw. Uhrenmodule eingesetzt werden, d.h. der Träger kann seine Uhr hinsichtlich der äußeren Erscheinungsform und ggf. des Funktionsumfanges individuell anpassen.

Vorteilhafte Weiterbildung des erfindungsgemäßen Gitterrohrrahmens sind den abhängigen Schutzansprüchen zu entnehmen. Die Erfindung wird im Folgenden anhand eines Ausführungsbeispiels mittels Figuren näher erläutert. Es zeigen:
- Fig. 1: beispielhaft eine perspektivische Draufsicht auf einen erfindungsgemäßen Gitterrohrrahmen sowie ein darin einsetzbares Uhrenmodul, und
- Fig. 2: beispielhaft eine perspektivische Darstellung des erfindungsgemäßen Gitterrohrrahmens gemäß Figur 1 mit eingesetztem Uhrenmodul.

In Fig. 1 ist beispielhaft in einer perspektivischen Draufsicht ein erfindungsgemäßer Gitterrohrrahmen 1 dargestellt, welcher beispielsweise an seinen Stirnseiten 1', 1" mit den jeweiligen Enden eines Uhrenarmbandes 2 verbunden ist.

Der Gitterrohrrahmen 1 ist aus mehreren, miteinander verbundenen rohrförmigen Rahmenelementen 3 gebildet. Die rohrförmigen Rahmenelemente 3 können beispielsweise einen runden; ovalen, eckigen bzw. polygonartigen Querschnitt aufweisen und einen inneren Hohlraum einschließen. Der Gitterrohrrahmen 1 ist in seiner äußeren Form den aus der Fahrzeugtechnik bekannten historischen Rohrrahmenschassis nachempfunden und weist zumindest eine Öffnung oder Ausnehmung 4 zur Aufnahme zumindest eines als Uhrenmodul ausgebildeten Uhrwerkes 5 auf.

Die modulartige Ausbildung des Uhrwerkes 5 ermöglicht das Einsetzen von Uhrwerken 5 unterschiedlichen Typs, Bauart und/oder äußerer Erscheinungsform in jeweils einen Gitterrohrrahmen 1, wodurch der Träger einer durch den Gitterrohrrahmen 1, das Uhrenarmband 2 sowie einem Uhrenmodul 5 gebildeten Armbanduhr durch Einsetzen unterschiedlicher Uhrenmodule diese individualisieren kann.

Auch kann der Träger die Uhr durch Auswahl eines bestimmten Uhrenmoduls 5 an den jeweiligen Einsatzort bzw. Einsatzzweck anpassen. Insbesondere können die einzelnen Uhrenmodule 5 einen unterschiedlichen Funktionsumfang oder eine unterschiedliche Uhrentechnologie aufweisen. Das Uhrenmodul 5 kann beispielsweise als mechanisches oder quarzbetriebenes Uhrwerk mit oder ohne Datumsanzeige ausgebildet sein. Auch können zusätzliche Kalenderfunktionen und/oder Chronographenfunktionen integriert werden. Ferner kann das Uhrenmodul spritzwasserfest, wasser- und/oder staubdicht ausgebildet sein. Auch kann das Uhrwerk bzw. Uhrenmodul 5 mittels elastischer Verbindungsmittel und/oder stoßdämpferartiger Elemente mit dem Gitterrohrrahmen 1 verbunden sein, wobei hierzu beispielsweise einzelne rohrförmige Rahmenelemente 3 derartige stoßdämpferartige Elemente (nicht in den Figuren dargestellt) aufweisen können oder als solche ausgebildet sein können.

Die zur Herstellung des Gitterrohrrahmens 1 vorgesehenen rohrförmigen Rahmenelemente 3 können beispielsweise unterschiedliche Längen, Durchmesser, Form sowie Wandstärken aufweisen, wobei diese vorzugsweise jeweils zumindest im Bereich Ihrer Endabschnitte mit zumindest einem weiteren Rahmenelement 3 lösbar oder fest miteinander verbunden sind, und zwar beispielsweise mittels Schweißen, Hartlöten, Löten, Vergießen, Verschrauben oder Kleben sowie ähnlicher Verbindungsverfahren.

Die rohrförmigen Rahmenelemente 3 können ferner aus einem oder mehreren unterschiedlichen Materialien hergestellt werden. Beispielsweise kann hierzu Aluminium, Magnesium, Elektron, Titan, Edelstahl, Kohlenstoffstahl oder weitere Metalle und/oder Metalllegierungen mit ähnlichen Materialeigenschaften verwendet werden.

Auch kann der Gitterrohrrahmen durch zusätzliche Elemente aus unterschiedlichen Materialien wie Aluminium, glasfaserverstärktem Kunststoff, Kohlefaserkarbon, Kevlar verkleidet oder versteift werden (nicht in den Figuren dargestellt), um somit ein geschlossenes Uhrengehäuse auszubilden. Der Gitterrohrrahmen 1 stellt somit eine Unterkonstruktion für ein geschlossenes Uhrengehäuse von geringem Gewicht dar.

In einer weiteren Ausführungsform weist der Gitterrohrrahmen 1 zumindest ein erstes und zweites stirnseitiges Rahmenelement 3.1, 3.2 auf, welche beispielsweise hinsichtlich Abmessung und Form nahezu identisch zueinander ausgebildet sowie parallel zueinander angeordnet sind. Diese bilden somit die stirnseitlichen Kanten des Gitterrohrrahmens 1 aus. Das erste und zweite stirnseitige Rahmenelement 3.1, 3.2 können beispielsweise auch zur Befestigung des Uhrenarmbandes 2 ausgebildet sein.

Ein erster Endabschnitt 3.1' des ersten stirnseitigen Rahmenelementes 3.1 ist über zumindest ein drittes und viertes längsseitiges Rahmenelement 3.3, 3.4 mit einem ersten Endabschnitt 3.2' des zweiten stirnseitigen Rahmenelementes 3.2 verbunden. Analog hierzu ist ein zweiter Endabschnitt 3.1" des ersten stirnseitigen Rahmenelementes 3.1 über zumindest ein fünftes und sechstes längsseitiges Rahmenelement 3.5, 3.6 mit einem zweiten Endabschnitt 3.2" des zweiten stirnseitigen Rahmenelementes 3.2 verbunden. Das dritte bis sechste längsseitige Rahmenelement 3.3, 3.4, 3.5, 3.6 sind hierbei beispielsweise leicht gekrümmt oder kreisbogenförmig oder polygonartig ausgebildet, wobei durch die Ausbildung der längsseitigen dritten bis sechsten Rahmenelemente 3.3 - 3.6 die Einhüllende des Gitterrohrrahmens 1 zumindest teilweise vorgegeben wird.

Der Abstand der jeweils gegenüberliegenden dritten und vierten längsseitigen Rahmenelemente 3.3, 3.4 bzw. der fünften und sechsten längsseitigen Rahmenelemente 3.5, 3.6 kann abhängig von deren Krümmung beginnend vom ersten stirnseitigen Rahmenelement 3.1 zum zweiten stirnseitigen Rahmenelement 3.2 hin variieren.

Das längsseitige dritte und vierte sowie fünfte und sechste Rahmenelement 3.3 - 3.6 sind in einer bevorzugten Ausführungsform jeweils über mehrere rohrförmige Strebenelemente 6, 6', 6", 6"' miteinander verbunden sind, wodurch sich eine zusätzliche Versteifung des Gitterrohrrahmens 1 ergibt. Die Strebenelemente 6, 6', 6", 6"' sind beispielsweise rohrförmig oder massiv ausgebildet.

Die Öffnung bzw. Ausnehmung 4 wird beispielsweise durch ein geschlossenes Rahmenelement 7 gebildet, welches vorzugsweise mit dem dritten und fünften längsseitigen Rahmenelement 3.5, 3.6 und/oder mit dem ersten und zweiten stirnseitigen Rahmenelement 3.1, 3.2 verbunden ist. Das geschlossene Rahmenelement 7 ist beispielsweise dreieckigförmig, kreisförmig, oval, polygonartig, rechteckig oder quadratisch ausgebildet und zur Aufnahme eines die entsprechende Form aufweisenden Uhrwerkes bzw. Uhrenmoduls 5 geeignet. Das geschlossene Rahmenelement 7 bildet die Oberseite des Gitterrohrrahmens 1 aus, wobei in einer alternativen Ausführungsform ein weiteres geschlossenes Rahmenelement (in den Figuren nicht dargestellt) vorgesehen sein, welches unterhalb des geschlossenen Rahmenelementes 7 angeordnet ist und die Unterseite des Gitterrohrrahmens 1 bildet. Alternativ kann die Unterseite des Gitterrohrrahmens 1 durch weitere, in den Figuren nicht dargestellten rohrförmigen Rahmenelementen 3 gebildet sein, welche vorzugsweise in einer Ebene angeordnet sind und somit die Kontaktfläche des Gitterrohrrahmens 1 zum Arm des Trägers bilden.

Das geschlossenen Rahmenelement 7 kann einteilig oder mehrteilig ausgebildet sein und ist mittels weiterer Verstrebungen 8, 8', 8", 8'" zumindest mit dem ersten und zweiten stirnseitigen Rahmenelementen 3.1, 3.2 verbunden.

Das Zifferblatt oder die Anzeigeelemente des Uhrwerkes bzw. Uhrenmoduls 5 können beispielsweise aus unterschiedlichsten Materialien bzw. Kombinationen einzelner Materialien, beispielsweise Metall, Kunststoff, Karbon, Keramik, Glas und/oder (Halb)Edelsteinen hergestellt sein. Das zur Abdeckung der Zifferblätter oder Anzeigeelemente vorgesehene Sichtfenster des Uhrenmoduls 5 kann beispielsweise aus Glas, transparenten Kunststoff oder ähnlich transparenten Materialien hergestellt sein.

Das Uhrenmodul 5 weist ferner eine Uhrenkrone 9 und ggf. einen Drücke 10 auf, welche direkt oder indirekt mit dem Uhrwerk 5 verbunden und ebenfalls aus unterschiedlichen Materialien, beispielsweise Metall, Kunststoff oder Keramik hergestellt sind.

Das modulartig in den Gitterrohrrahmen 1 einsetzbare Uhrwerk bzw. Uhrenmodul 5 weist zumindest eine Führungsaufnahme 11 auf, in welche ein vorzugsweise mit dem geschlossenen Rahmenelement 7 verbundenes Führungselement 12 eingreift. Das Führungselement 12 ist beispielsweise stiftartig ausgebildet, welches von dem geschlossenen Rahmenelement 7 zur Mittelachse der Öffnung bzw. Aussparung 4 hin wegsteht. Über das in die Führungsaufnahme 11 des Gitterrohrrahmen 1 eingeführte stiftartige Führungselement 12 wird das Uhrwerk bzw. Uhrenmodul 5 im Gitterrohrrahmen 1 verdrehungssicher gehalten. Eine weitere Führung ergibt sich aufgrund des zwischen dem dritten und vierten längsseitigen Rahmenelement 3.3, 3.4 eingeführten Drückers 10.

In Figur 2 ist beispielhaft der Gitterohrrahmen 1 gemäß Figur 1 mit eingesetzten Uhrenmodul 5 dargestellt. Das äußere Erscheinungsbild des Gitterrohrrahmens 1 kann zusätzlich mittels auf dem Gitterrohrrahmen 1 angeordneten Gehäuseelementen (nicht in den Figuren dargestellt) benutzerindividuell angepaßt werden.

### Bezugszeichenliste

- 1: Gitterrohrrahmen
- 1', 1": Stirnseiten
- 2: Uhrenarmband
- 3: Gitterrohrabschnitte
- 3.1: erstes stirnseitiges Rahmenelement
- 3.1', 3.2': erster und zweiter Endabschnitt
- 3.2: zweites stirnseitiges Rahmenelement
- 3.2', 3.2": erster und zweiter Endabschnitt
- 3.3: drittes längsseitiges Rahmenelement
- 3.4: viertes längsseitiges Rahmenelement
- 3.5: fünftes längsseitiges Rahmenelement
- 3.6: sechstes längsseitiges Rahmenelement
- 4: Ausnehmung
- 5: Uhrenmodul
- 6, 6', 6", 6"': Verstrebungen
- 7: geschlossenes Rahmenelement
- 8, 8', 8", 8"': Verstrebungen
- 9: Uhrenkrone
- 10: Drücker
- 11: Führungsaufnahme
- 12: Führungselement

## Patentansprüche

1. Gitterrohrrahmen zur Aufnahme zumindest eines Uhrwerkes (5), wobei der Gitterrohrrahmen aus mehreren rohrförmigen Rahmenelementen (3) aufgebaut ist, **dadurch gekennzeichnet, dass** der Gitterrohrrahmen (1) zumindest eine Öffnung oder Ausnehmung (4) zur Aufnahme des zumindest darin als einsetzbares Uhrenmodul ausgebildeten Uhrwerkes (5) aufweist.

2. Gitterrohrrahmen nach Anspruch 1, **dadurch gekennzeichnet, dass** die rohrförmigen Rahmenelemente (3) lösbar oder fest miteinander verbunden sind.

3. Gitterrohrrahmen nach Anspruch 1 oder 2, **dadurch gekennzeichnet, dass** die einzelnen rohrförmigen Rahmenelemente (3) des Gitterrohrrahmens (1) unterschiedliche Längen, Durchmesser, Form und/oder Wandstärken aufweisen.

4. Gitterrohrrahmen nach einem der vorhergehenden Ansprüche, **dadurch gekennzeichnet, dass** der Gitterrohrrahmen (1) zumindest ein erstes und zweites stirnseitiges Rahmenelement (3.1, 3.2) aufweist, welche über ein drittes und viertes längsseitiges Rahmenelement (3.3, 3.4) bzw. ein fünftes und sechstes längsseitiges Rahmenelement (3.5, 3.6) miteinander verbunden sind.

5. Gitterrohrrahmen nach einem der vorhergehenden Ansprüche, **dadurch gekennzeichnet, dass** der Gitterrohrrahmen (1) zumindest ein geschlossenes Rahmenelement (7) aufweist, welches die Ausnehmung (4) zur Aufnahme des zumindest eines Uhrwerkes (5) bildet.

6. Gitterrohrrahmen nach einem Ansprüche 4 oder 5, **dadurch gekennzeichnet, dass** zur Versteifung des Gitterrohrrahmens (1) zwischen dem dritten und vierten längsseitigen Rahmenelement (3.3, 3.4) bzw. dem fünften und sechsten längsseitigen Rahmenelement (3.5, 3.6) Verstrebungen (6, 6', 6", 6"') vorgesehen sind.

7. Gitterrohrrahmen nach einem der Ansprüche 5 oder 6, **dadurch gekennzeichnet, dass** das zumindest eine geschlossene Rahmenelement (7) über weitere Verstrebungen (8, 8', 8", 8"') zumindest mit dem ersten und zweiten stirnseitigen Rahmenelement (3.1, 3.2) verbunden ist.

8. Gitterrohrrahmen nach Anspruch 7, **dadurch gekennzeichnet, dass** zur verdrehungssicheren Fixierung des Uhrenmoduls (5) im Gitterrohrrahmen (1) das Uhrenmodul (5) zumindest eine Führungsausnehmung (11) aufweist, in welche ein am Gitterrohrrahmen (1), insbesondere am geschlossenen Rahmenelement (7) vorgesehenes Führungselement (12) eingreift.

9. Gitterrohrrahmen nach einem der vorhergehenden Ansprüche, **dadurch gekennzeichnet, dass** die rohrförmigen Rahmenelemente (3; 3.1 - 3.6; 6 - 6"'; 8 - 8"') aus einem oder mehreren unterschiedlichen Materialien hergestellt sind, und zwar Aluminium, Magnesium, Elektron, Titan, Edelstahl, Kohlenstoffstahl oder weitere Metalle und/oder Metalllegierungen mit ähnlichen Materialeigenschaften.

10. Gitterrohrrahmen nach einem der vorhergehenden Ansprüche, **dadurch gekennzeichnet, dass** das Uhrwerk bzw. Uhrenmodul (5) mittels elastischer Verbindungsmittel und/oder stoßdämpferartiger Elemente mit dem Gitterrohrrahmen 1 verbunden ist.

11. Gitterrohrrahmen nach einem der vorhergehenden Ansprüche, **dadurch gekennzeichnet, dass** die rohrförmigen Rahmenelemente (3) einen runden, ovalen, eckigen bzw. polygonartigen Querschnitt aufweisen.

12. Gitterrohrrahmen nach einem der vorhergehenden Ansprüche, **dadurch gekennzeichnet, dass** die rohrförmigen Rahmenelemente (3) zumindest einen Hohlraum einschließen.

## Claims

1. Tubular lattice frame for housing at least one watch mechanism (5) wherein the lattice frame is made up of several tubular frame elements (3) **characterised in that** the tubular lattice frame (1) has at least one opening or recess (4) for receiving the watch mechanism (5) which is designed as a watch module insertable therein.

2. Tubular lattice frame according to claim 1 **characterised in that** the tubular frame elements (3) are connected detachably or fixedly to one another.

3. Tubular lattice frame according to claim 1 or 2 **characterised in that** the individual tubular frame elements (3) of the tubular lattice frame (1) have different lengths, diameters, shapes and/or wall thicknesses.

4. Tubular lattice frame according to one of the preceding claims **characterised in that** the tubular lattice frame (1) has at least one first and one second end frame element (3.1, 3.2) which are connected to one another by a third and fourth longitudinal side frame element (3.3, 3.4) and a fifth and sixth longitudinal side frame element (3.5, 3.6) respectively.

5. Tubular lattice frame according to one of the preceding claims **characterised in that** the tubular lattice frame (1) has at least one closed frame element (7) which forms the recess (4) for holding the at least one watch mechanism (5).

6. Tubular lattice frame according to one of claims 4 or 5 **characterised in that** bars (6, 6', 6", 6"') are provided for reinforcing the lattice frame (1) between the third and fourth longitudinal side frame element (3.3, 3.4) and fifth and sixth longitudinal side frame element (3.5, 3.6) respectively.

7. Tubular lattice frame according to one of claims 5 or 6 **characterised in that** the at least one closed frame element (7) is connected by further bars (8, 8', 8", 8"') at least to the first and second frame end element (3.1, 3.2).

8. Tubular lattice frame according to claim 7 **characterised in that** for fixing the watch module (5) rotationally secured in the lattice frame (1) the watch module (5) has at least one guide recess (11) in which a guide element (12) engages, this guide element being provided on the tubular lattice frame (1), more particularly on a closed frame element (7).

9. Tubular lattice frame according to one of the preceding claims **characterised in that** the tubular frame elements (3; 3.1-3.6; 6-6"'; 8 - 8"') are made from one or more different materials, namely aluminium, magnesium, electrum, titanium, stainless steel, carbon steel or further metals and/or metal alloys with similar material properties.

10. Tubular lattice frame according to one of the preceding claims **characterised in that** the watch mechanism or watch module (5) is connected to the lattice frame by means of elastic connecting means and/or shock-absorber type elements.

11. Tubular lattice frame according to one of the preceding claims **characterised in that** the tubular frame elements (3) have a circular, oval, angular or polygonal cross-section.

12. Tubular lattice frame according to one of the preceding claims **characterised in that** the tubular frame elements (3) enclose at least one hollow cavity.

## Revendications

1. Cadre tubulaire en treillis destiné à recevoir au moins un mécanisme d'horlogerie (5), le cadre tubulaire en treillis étant formé de plusieurs éléments de cadre tubulaires (3), **caractérisé en ce que** le cadre tubulaire en treillis (1) présente au moins une ouverture ou un évidement (4) pour y recevoir ledit mécanisme d'horlogerie (5) conçu comme un module de montre insérable.

2. Cadre tubulaire en treillis selon la revendication 1, **caractérisé en ce que** les éléments de cadre tubulaires (3) sont reliés de manière détachable ou à demeure les uns aux autres.

3. Cadre tubulaire en treillis selon la revendication 1 ou 2, **caractérisé en ce que** les éléments de cadre tubulaires (3) individuels du cadre tubulaire en treillis (1) présentent des longueurs, des diamètres, des formes ou des épaisseurs de paroi différents.

4. Cadre tubulaire en treillis selon l'une des revendications précédentes, **caractérisé en ce que** le cadre tubulaire en treillis (1) présente au moins un premier et un deuxième élément de cadre (3.1, 3.2) du côté frontal qui sont reliés l'un à l'autre par l'intermédiaire d'un troisième et un quatrième élément de cadre (3.3, 3.4) du côté longitudinal voire d'un cinquième et d'un sixième élément de cadre (3.5, 3.6) du côté longitudinal.

5. Cadre tubulaire en treillis selon l'une des revendications précédentes, **caractérisé en ce que** le cadre tubulaire en treillis (1) présente au moins un élément de cadre fermé (7) qui forme l'évidement (4) pour recevoir ledit au moins un mécanisme d'horlogerie (5).

6. Cadre tubulaire en treillis selon la revendication 4 ou 5, **caractérisé en ce que** pour rigidifier le cadre tubulaire en treillis (1), des entretoises (6, 6', 6", 6"') sont prévues entre le troisième et le quatrième élément de cadre (3.3, 3.4) du côté longitudinal voire entre le cinquième et le sixième élément de cadre (3.5, 3.6) du côté longitudinal.

7. Cadre tubulaire en treillis selon la revendication 5 ou 6, **caractérisé en ce que** ledit au moins un élément de cadre fermé (7) est relié au moins au premier et au deuxième élément de cadre (3.1, 3.2) du côté frontal par l'intermédiaire d'autres entretoises (8, 8', 8", 8"').

8. Cadre tubulaire en treillis selon la revendication 7, **caractérisé en ce que** pour fixer le module de montre (5) de manière bloquée en rotation dans le cadre tubulaire en treillis (1), le module de montre (5) présente au moins un évidement de guidage (11) dans lequel s'engage un élément de guidage (12) prévu sur le cadre tubulaire en treillis (1), en particulier sur l'élément de cadre fermé (7).

9. Cadre tubulaire en treillis selon l'une des revendications précédentes, **caractérisé en ce que** les éléments de cadre tubulaires (3 ; 3.1 - 3.6 ; 6 - 6"' ; 8 - 8"') sont fabriqués à partir d'un ou plusieurs matériaux différents et en fait d'aluminium, de magnésium, d'elektron, de titane, d'acier fin, d'acier au carbone ou d'autres métaux et/ou alliages de métaux ayant des propriétés matérielles similaires.

10. Cadre tubulaire en treillis selon l'une des revendications précédentes, **caractérisé en ce que** le mécanisme d'horlogerie ou encore le module de montre (5) est relié au cadre tubulaire en treillis (1) au moyen de moyens de liaison élastiques et/ou d'éléments amortisseurs de chocs.

11. Cadre tubulaire en treillis selon l'une des revendications précédentes, **caractérisé en ce que** les éléments de cadre tubulaires (3) présentent une section transversale ronde, ovale, angulaire ou encore polygonale.

12. Cadre tubulaire en treillis selon l'une des revendications précédentes, **caractérisé en ce que** les éléments de cadre tubulaires (3) entourent au moins une cavité.
